# EUROPÄISCHE PATENTSCHRIFT

(11) **EP 0 070 353 B1**
(45) Veröffentlichungstag und Bekanntmachung des Hinweises auf die Patenterteilung: **18.06.1986**
(21) Anmeldenummer: 82102306.6
(22) Anmeldetag: 20.03.1982
(51) Int. Cl.: G07F 1/04

(54) **Sicherungseinrichtung**
Security device
Dispositif de sécurité

(30) Priorität: 14.07.1981 DE 3128235
(43) Veröffentlichungstag der Anmeldung: 26.01.1983
(73) Patentinhaber: Licentia Patent-Verwaltungs-GmbH, 60596 Frankfurt (DE)
(72) Erfinder: Farr, Klaus, Ing.grad., D-3500 Kassel (DE); Stuthmann, Bernd, D-3500 Kassel (DE); Winter, Rainer, Dipl.-Ing., D-3501 Fuldabrück 2 (DE)
(74) Vertreter: Lertes, Kurt, Dr.

## Beschreibung

Die Erfindung betrifft eine Sicherungseinrichtung nach dem Oberbegriff des Patentanspruchs. Aus der DE-A-2 628 682 ist eine gattungsgemäße Vorrichtung bekannt, in der im gebogenen Bereich des Münzweges ein drehbar gelagerter Winkel geringer Masse angebracht ist, der mit einem z. B. als Lichtschranke ausgebildeter Schalter überwacht wird. Jedoch kann hierbei eine vollständige Verhinderung der Betätigung des Münzkontaktschalters des Automaten mittels einer an einem Faden befestigten Münze nicht erreicht werden, denn für den Fall, daß der Faden beim Einführen der Münze zunächst nicht gestrafft ist, wird der Faden den Sicherheitsschalter auch nicht betätigen, d. h. der Münzkontaktschalter wird geschlossen und das Additionsrelais gesetzt. Nach dem Verkaufsvorgang kann die eingeworfene Münze mittels Faden dann leicht wieder entnommen werden, da keine entsprechende Einweg-Hindernisse im Münzweg eingebaut sind.

In der DE-A-2 326 343 wird eine Kassiervorrichtung beschrieben, in der ein Schlitz vorgesehen ist, in dem der Faden der Münze begünstigt hineingleitet, so daß die Münze sich beim Hochziehen der Fadenmünze gegen eine Kante des Kanalunterteils legt. Die darin beschriebene Steuerung der Weiche mittels einer Lichtschranke bewirkt, daß die Weiche durch vorbeirollende Münzen an der Lichtschranke entsperrt wird, durch länger verbleibende Münzen gesperrt bleibt. Jedoch ist bei entsprechender Wahl der Fadenlänge ein schnelles Vorbeirollen an der Lichtschranke von Fadenmünzen hierbei leicht möglich, so daß danach diese Münze, durch kurzzeitiges Anziehen des Fadens der im Eintrittsbereich der Kassette hängenden Münze wieder über die Lichtschranke hinweg bis zum Knickpunkt des Münzweges geschleudert und dort mittels Faden gehalten werden kann. Ein danach zweites Vorbeirollen derselben Münze an der Lichtschranke ist damit möglich. Dies kann mehrmals hintereinander erfolgen, so daß Mehrfachbewertungen mit dieser Vorrichtung nicht vermieden werden können. Da eine Fadenerkennung hiermit ebenfalls nicht möglich ist, bleibt die Manipulationsgefahr weiterhin bestehen, wenn die Fadenmünze nach dem Einwurf auf direktem Weg über die Lichtschranke hinweg kurz vor dem Eintrittsbereich der Kassette gelangt und dort zum Stoppen kommt. In derselben Art wie beim Betrug der Mehrfachbewertungen kann die Münze durch einen initiierten Annulierungsvorgang die schon kassierte Münze wieder aus der Einrichtung entnommen werden, wenn sie vorher zum Knickpunkt des Münzweges geschleudert wurde.

Die DE-A-2 260 220 offenbart eine Sperrvorrichtung im Münzkanal zur Verhinderung des Zurückziehens von an Fäden befestigten Münzen. Hierzu ragt ein in Fallrichtung der Münzen gerichteter Schenkel der beweglichen Sperrklappe in den Münzkanal, der selbsttätig gegen die gegenüberliegende Wand des Münzkanals schwenkt. Eine Verhinderung des Betruges beispielsweise durch Mehrfachbewertungen oder durch lnitiierung eines Annulierungsvorganges während und/ oder nach dem Kassiervorgang kann jedoch mit dieser Vorrichtung nicht erreicht werden.

Aus der US-A-2 332 018 ist ein Telephon-Münzsammler bekannt, in dem ein zapfenförmiger Auslöser den Rückweg einer Münze sperrt. Damit kann das weitere Zurückziehen der Münze mittels eines Fadens im Münzkanal über den Auslöser hinweg verhindert werden, jedoch auch hier reicht dies nicht aus, den Betrug während und/oder nach dem Kassiervorgang (beispielsweise Mehrfachbewertung) zu verhindern, da die Anwesenheit des Fadens selbst nicht erkannt wird.

Die US-A-3 998 309 liefert einen aus drei Sensoren bestehenden Detektor, der aus der Richtung des Durchlaufens der Münze durch den Detektorbereich irreguläre Münzbewegungen anzeigt. Mit dieser Einrichtung kann weder der Rückweg der Münze mittels eines Fadens versperrt werden noch kann ein Betrug während und/oder nach dem Kassiervorgang hiermit verhindert werden, da der Faden selbst nicht detektiert wird.

Die Aufgabe besteht daher darin, eine Sicherheitseinrichtung an Verkaufsautomaten zur Verhinderung des Betrugs mit Hilfe des Fadentricks zu schaffen, durch die eine sichere Fadenerkennung, die Erzeugung eines Signals bei Fadenerkennung zur Durchführung von Sicherungsmaßnahmen und die Verhinderung von Manipulationen, insbesondere das Zurückziehen der an einem Faden hängenden Münze gewährleistet sind. Die Aufgabe wird nach der Erfindung durch die in dem Patentanspruch angegebenen Maßnahmen gelöst.

Die Erfindung wird im folgenden anhand von Zeichnungen an einem Ausführungsbeispiel näher erläutert.

In Figur 1 ist die Sicherungseinrichtung im Rahmen des Münzweges dargestellt, aus Figur 2 sind Einzelheiten der Sicherungseinrichtung zu ersehen. In Figur 3 ist die mathematische Konzeption dargestellt.

Eine Münze kann bereits im Verlaufe der Wertigkeitsprüfung als ungültig eingestuft werden, wenn ein geeigneter Detektor einen Faden im Münzweg erkennt. Die auswertende nicht dargestellte Steuereinrichtung bewirkt in diesem Fall eine Zurückweisung der Münze, d. h. Rückgabe in die Ausgabeschale.

Für die sichere Erkennung eines Fadens ist einerseits eine genügende Empfindlichkeit eines Fadensensors 1 und ein ausreichend langer und abgeknickter Münzweg 2 von Wichtigkeit. Der Münzweg 2 beginnt beim Münzeingang 5. Nach dem Münzausgang 6 ist eine Zwischenkasse 8 angeordnet, an der sich eine Einwegmünzsperre 11 befindet. Vor einer Münzendkasse 9 befindet sich im Münzweg eine Kassierweiche 7. In ihrer Ruhestellung leitet diese eine Münze in eine Ausgabeschale 10.

Die Empfindlichkeit des Fadensensors muß ausreichen, um einen Faden zu erkennen, der eventuell hinter der Sicherungseinrichtung über mehrere Kanten läuft, wodurch das wirksame Münzgewicht verringert wird. Der Fadensensor enthält einen Winkel 3 aus Metall oder Kunststoff, dessen Masse sehr gering (kleiner als ein Gramm) ist. Dies ist sowohl bezüglich der Ansprechschwelle als auch bezüglich des Trägheitsverhaltens bei sehr kurzen Fadenspannungen von Bedeutung. Der Winkel 3 ist so geformt, daß eine seitliche Umgehung durch den Faden unmöglich ist.

Form und Länge des Münzweges müssen so gestaltet sein, daß ein zwischen beliebigen Stellen des Münzeinganges 5 und Münzausgangs 6 gestraffter Faden stets einen Knickpunkt am Winkel 3 aufweist.

Aus Figur 3 ist die geometrische Bedingung für die Einhaltung eines Knicks am Fadensensor zu ersehen. x soll größer sein als 5 mm. Für I, = 1₂ und a = ß erhält x den Wert x = tan (90° α/2) 1₂ cos ß.

Die Zurückweisung der an einem Faden befestigten Münze kann vermieden werden, wenn der Faden zunächst nicht gestrafft wird. Dabei fällt die Münze ohne die Erzeugung eines Fadentricksignals bis in die Zwischenkasse 8. Zur Ausschaltung des Betrugs muß von diesem Zeitpunkt an eine ständige Überwachung des Fadensensors vorgenommen werden, um folgende zwei Betrugsmöglichkeiten auszuschließen :
1. Während oder nach dem Kassiervorgang wird der Faden gestrafft, um das Einkassieren der Münze zu verhindern und sie nach Abschluß des Kassiervorgangs in die Ausgabeschale 10 fallen zu lassen (evtl. mit Unterstützung durch einen Annulliervorgang).

Sollte vor, während oder nach dem Kassieren ein Fadensignal registriert worden sein, so wird der Verkaufsvorgang zunächst ordnungsgemäß abgeschlossen. Die Kassierweiche 7 wird jedoch nicht wie normalerweise geschlossen, sondern bleibt bis zur weiteren Behandlung geöffnet. Das Auftreten des vorangegangenen Signals wird vermerkt.

2. Der Faden. wird erst nach Abschluß des Kassiervorganges gestrafft, nachdem die Münze die Münzendkasse 9 erreicht hat. Gelingt es nun, die Münze am Faden an der durch eine Rückstellfeder gehaltene Kassierweiche 7 vorbei nach oben zu ziehen, so kann sie anschließend in die Ausgabeschale 10 fallen (evtl. wieder mit Unterstützung durch einen Annulliervorgang).

Wird zu irgendeinem Zeitpunkt nach dem Kassiervorgang ein Fadensignal erkannt oder ist vom vorhergehenden Vorgang das Auftreten eines Signals vermerkt, so wird die Kassierweiche 7 geöffnet bzw. sie bleibt geöffnet.

Die Steuerungseinheit durchläuft nun einen Zyklus, der aus einer Pause von mehreren Sekunden und drei Annulliervorgängen besteht.

Die Annulliervorgänge verhindern zum einen, daß der Faden von den Klappen der Einwegmünzsperre 11 eingeklemmt und somit das Münzgewicht unwirksam wird und daß sich eine Münze auf den Klappeninnenwänden abstützen kann. Zum anderen wird der Faden durch das Schlagen der Klappen immer wieder impulsartig gestrafft. Weiterhin wird der Faden möglicherweise'von den Kanten der Klappen durchtrennt. Tritt im Verlauf des Zyklus ein Fadensignal auf, so wird stets erneut das Auftreten vermerkt, sodaß ein weiterer Zyklus erfolgt. Erst wenn ein vollständiger Zyklus ohne Fadensignal abgelaufen ist, wird die Fehlerbehandlung abgebrochen und die Kassierweiche wieder geschlossen.

Zur sicheren Unterbindung dieser Möglichkeiten muß der Fadensensor 1 ein Dauersignal aussenden, solange der Winkel 3 außerhalb seiner Ruhestellung liegt.

Eine weitere Betrugsmöglichkeit bestünde darin, die Münze am Faden bis oberhalb des Fadensensors 1 zurückzuziehen, um die Auslösung des Signals zu vermeiden. Dies wird verhindert, indem in Münzweg 2 eine Einwegmünzsperre 11 angebracht wird, an der sich die Münzen sicher verklemmen. Damit eine Mehrfachbewertung der an einem Faden hängenden Münze durch mehrfaches Auf- und Abziehen verhindert wird, muß die Münzprüfung vor oder in dem Münzweg 2, die Erzeugung des Münzprüfabschlußsignals aber hinter der Münzsperre 11, angeordnet sein. Nach ordnungsgemäßem Abschluß der Münzprüfung kann die Münze dann nicht wieder zurückgezogen werden.

Die Sicherungseinrichtung nach der Erfindung erkennt in einem Verkaufsautomaten einen an einer Münze befestigten Faden mit großer Sicherheit und verhindert dadurch einen Betrug durch Anwendung des Fadentricks.

## Patentansprüche

Sicherungseinrichtung eines Verkaufsautomaten, der zum Verhindern des Betruges durch Anwendung des sogenannten Fadentricks einen in seinem Eingangsbereich gebogenen Münzweg (2) mit einem Fadensensor (1) aufweist, bestehend aus einem derart in den gebogenen Münzweg (2) ragenden, in seiner Lage durch eine Lichtschranke kontrollierten, um seine Lagerung drehbaren und mit geringer Masse versehenen Winkel (3), daß ein zwischen dem Eingang (5) und Ausgang (6) des gebogenen Münzwegs gestraffter Faden an dem Winkel (3) geknickt wird und den Winkel (3) dadurch aus seiner Ruhestellung dreht, was ein Lichtschrankenausgangssignal zur Folge hat, das daraufhin die Durchführung vorgegebener Sicherungsmaßnahmen bewirkt, dadurch gekennzeichnet, daß der Winkel (3) so geformt ist, daß eine seitliche Umgehung durch den Faden unmöglich ist, daß im Münzweg (2) eine in diesen hineinragende Kante (12) ausgebildet ist und daß der Faden der sich im Münzweg (2) befindenden Münze beim Zurückziehen der Münze so geführt wird, daß eine sichere Verklemmung der Münze hinter dieser Kante (12) gewährleistet ist, daß nach dem Münzausgang (6) des Münzweges (2) eine das Zurückziehen der Münze verhindernde Einwegmünzsperre (11) angeordnet ist, daß ein ein Münzprüfabschlußsignal erzeugender Münzsensor zur Verhinderung der Mehrfachbewertung einer an einem Faden hängenden Münze unmittelbar hinter der Einwegmünzsperre (11) angebracht ist und daß Vorkehrungen getroffen sind, die bewirken, daß bei Auftreten eines Lichtschrankenausgangssignals vor, während und/oder nach dem Kassiervorgang eine Kassierweiche (7) ihre Stellung, in der die Münzen in die Münzendkasse (9) geleitet werden, einnimmt bzw. beibehält und in dieser Stellung verharrt, bis das Lichtschrankenausgangssignal endgültig wieder verschwunden ist.

## Claims

Security device of an automatic vending machine which for the prevention of the fraud by application of the so-called thread trick displays a coin path (2), which is curved in its entry region, with a thread sensor (1) consisting of a bracket (3), which is provided with small mass, is rotatable about its bearing, is checked for its position by a light barrier and which protrudes into the bent coin path (2) in such a manner that a thread stretched between the entry (5) and exit (6) of the bent coin path is kinked at the bracket (3) and thereby turns the bracket (3) out of its rest setting which has the consequence of a light barrier output signal which thereupon effects the performance of given security measures, characterised thereby, that the bracket (3) is so shaped that a lateral by-passing by the thread is impossible, that an edge (12) protruding into the coin path (2) is formed and that the thread of the coin disposed in the coin path (2) is so guided on the pulling-back of the coin that a certain wedging of the coin behind this edge is assured, that a one-way coin barrier (11) preventing the pulling-back of the coin is arranged behind the coin exit (6) of the coin path (2), that a coin sensor generating a coin test termination signal for prevention of the multiple valuation of a coin hanging at a thread is mounted directly behind the one-way coin barrier (11) and that precautions are taken, which have the effect that a cashing flap (7) assumes or maintains its setting, in which the coins are guided into the final coin till (9), on the occurrence of a light barrier output signal before, during and/or after the cashing operation and remains in this setting until the light barrier output signal has finally again disappeared.

## Revendications

Dispositif de sécurité d'un distributeur automatique possédant un canal à monnaie (2) avec un tronçon d'entrée courbe et un détecteur de fil (1) pour empêcher la fraude par le trucage dit à la ficelle, comprenant une équerre (3) de faible masse, montée rotative autour d'un dispositif de montage et dont la position est contrôlée par un barrage photo-électrique, qui fait saillie dans le canal à monnaie (2), de manière qu'un fil tendu entre l'entrée (5) et la sortie (6) du canal à monnaie courbe soit fléchi sur l'équerre (3) et fasse tourner l'équerre (3) de sa position de repos, ce qui a pour conséquence que le barrage photo-électrique délivre un signal de sortie, lequel déclenche l'exécution de mesures de sécurité préfixées, caractérisé en ce que l'équerre (3) est conformée de manière qu'elle ne puisse pas être contournée latéralement par un fil, qu'une arrête (12) faisant saillie à l'intérieur du canal à monnaie (2) est formée dans ce canal et que le fil auquel est attachée la pièce de monnaie située dans le canal à monnaie (2) est guidé de manière que la pièce soit retenue avec certitude derrière cette arête (12) lorsque la pièce est tirée en arrière, qu'une barrière de pièces à voie unique (11) empêchant que la pièce soit tirée en arrière est disposée en aval de la sortie de pièces (6) du canal à monnaie (2), qu'un détecteur de pièce produisant un signal de fin de contrôle de pièce est disposé immédiatement en aval de la barrière (11) pour empêcher qu'une pièce suspendue à un fil soit comptée plusieurs fois et que des dispositions sont prises pour que, au cas où le barrage photo-électriqué délivre un signal de sortie avant, pendant et/ou après l'opération d'encaissement, un aiguillage d'encaissement (7) prenne ou conserve la position où les pièces sont dirigées dans la boîte à monnaie finale (9) et reste à cette position jusqu'à ce que le signal de sortie du barrage photo-électrique ait disparu définitivement.
